# EUROPÄISCHE PATENTSCHRIFT

(11) **EP 0 533 961 B1**
(45) Veröffentlichungstag und Bekanntmachung des Hinweises auf die Patenterteilung: **14.07.1993**
(21) Anmeldenummer: 91112860.1
(22) Anmeldetag: 31.07.1991
(51) Int. Cl.: F23N 5/20, F23N 5/24

(54) **Steuerschaltung für Gasbrenner**
Control circuit for gas burners
Circuit de commande pour brûleur à gaz

(43) Veröffentlichungstag der Anmeldung: 31.03.1993
(73) Patentinhaber: HONEYWELL B.V., NL-1101 EA Amsterdam Z.O. (NL)
(72) Erfinder: Vegter, Derk, NL-7833 BH Nieuw Amsterdam (NL)
(74) Vertreter: Rentzsch, Heinz, Dipl.-Ing.

(56) Entgegenhaltungen:
- CH-A- 648 109

## Beschreibung

Die Erfindung betrifft eine aus einer Wechselspannungsquelle, vorzugsweise der Netzwechselspannung, gespeiste Steuerschaltung für Gasbrenner. Eine dem Gattungsbegriff des Anspruchs 1 entsprechende Steuerschaltung dieser Art ist in der älteren europäischen Patentanmeldung 90 105 518.6 vom 23.3.1990 beschrieben und als EP-A 0 440 872 am 14.08.91 nach veröffentlicht. Ausgehend von diesem Stand der Technik liegt der vorliegenden Erfindung in erster Linie die Aufgabe zugrunde, vor dem Anlauf eines Brennerzyklus das ordnungsgemäße Arbeiten des Flammenfühlers zu überprüfen. Darüber hinaus soll die Arbeitsweise der Steuerschaltung verbessert und noch zuverlässiger gestaltet werden. Der Lösung dieser Aufgaben dient die im Anspruch 1 gekennzeichnete Erfindung. Der Flammenfühler wird daraufhin überprüft, ob er etwa bereits vor Öffnen des Gasventils ein Ausgangssignal liefert und damit das Vorhandensein einer Flamme vortäuscht. Ist dies der Fall, so geht die Steuerschaltung in den Verriegelungszustand über und ist nicht in der Lage, das Gasventil zu öffnen. Vorteilhafte Ausgestaltungen der Erfindung ergeben sich aus den Unteransprüchen.

Die Erfindung wird nachfolgend anhand der Zeichnungen erläutert. Darin zeigt:
- Fig. 1: das Schaltbild einer bevorzugten Ausführungsform der Steuerschaltung;
- Fig. 2: den Verlauf der Ströme und Spannungen an verschiedenen Schaltungspunkten im Normalbetrieb; und
- Fig. 3: die Signalverläufe an verschiedenen Schaltungspunkten für den Fall, daß der Flammenfühler bereits vor Einschaltung des Gasventils das Vorhandensein einer Flamme vortäuscht.

In Figur 1 sind für diejenigen Bauelemente, welche mit denen der zuvor erwähnten älteren Anmeldung übereinstimmen, gleiche Bezugszeichen verwendet. Die Schaltungsanordnung wird mit Wechselspannung betrieben, wozu beispielsweise die Netzwechselspannung von 220V zwischen die Leitungsklemme L und Masse N angeschlossen ist. Sobald der Kontakt TH eines Raumthermostaten oder sonstigen die Zufuhr von Heizenergie anfordernden Schalters schließt, wird über den Widerstand R13 und die Diode D8 sowie die Erregerwicklungen des Einschaltrelais GR und des Sicherheitsrelais SR der Kondensator C2 aufgeladen. Zugleich steigt damit die Spannung an dem dem Kondensator C2 über die Sperrdiode D4 angeschlossenen Kondensator C4, d.h. am Schaltungspunkt P3 ebenfalls an. Der Ladestrom für den Kondensator C2 reicht jedoch nicht aus, um eines der beiden Relais GR bzw. SR zum Ansprechen zu bringen. Hierfür ist es vielmehr erforderlich, daß nach Aufladung des Kondensators C2 kurzzeitig der Rückstellschalter RS von Hand betätigt wird. Damit wird ein Entladestromkreis für den Kondensator C2 über die Reihenschaltung von Relaiswicklung SR und Diode D9 kurzzeitig geschlossen, so daß durch dieses Relais ein erhöhter Strom fließt. Er bringt das Relais zum Ansprechen. Damit legt der Umschaltkontakt sr des bistabilen Sicherheitsrelais SR vom Ruhekontakt s1 auf den Arbeitskontakt s2 um. Folglich fließt Strom von der Netzklemme L über den Arbeitskontakt s2 des Sicherheitsrelais SR und den Ruhekontakt p1 eines Strömungsschalters PR zum Lüftermotor LM sowie durch die Erregerwicklung des dem Lüftermotor parallelgeschalteten Luftstromrelais AR. Dieses Relais spricht an und legt seinen Kontakt ar gegen den Ruhekontakt a2. Damit ist ein Haltestromkreis für das Relais AR und den Lüftermotor LM hergestellt. Mit dem Umschalten des Sicherheitsrelais SR wird gleichzeitig über dessen Arbeitskontakt s2 die Gleichstromversorgungseinrichtung PS an die Netzspannung gelegt. Sie erzeugt beispielsweise eine stabilisierte Ausgangsspannung von +22V für die Versorgung des Operationsverstärkers OP sowie des Flammenfühlers FS und anderer Schaltungsteile. Sobald der Lüftermotor LM läuft und der Strömungsschalter PR die ordnungsgemäße Zufuhr von Spülluft bzw. Verbrennungsluft meldet, legt sein Kontakt pr vom Ruhekontakt p1 auf den Arbeitskontakt p2 um, wodurch über diesen und die Kontakte ar und sr nunmehr auch der Schaltarm des Relaiskontakts gr des Einschaltrelais an Spannung liegt.

Jetzt erhält über den Ruhekontakt g1 des Einschaltrelais GR die Reihenschaltung des Widerstands R1 und der Gleichrichterdiode D1 die Netzwechselspannung der Netzleitung L, so daß über diese beiden Schaltelemente und die Wicklungen der Relais GR und SR der Kondensator C2 und mit ihm der Kondensator C4 aufgeladen werden. Wiederum reicht dieser Strom nicht aus, um eines der beiden Relais SR bzw. GR zum Ansprechen zu bringen.

Der Kondensator C4 hat eine wesentlich geringere Kapazität von beispielsweise 0,47 µF als der Kondensator C2 mit beispielsweise 47 µF. Dem Kondensator C4 ist vom Verbindungspunkt P3 nach Masse ein Spannungsteiler mit den Widerständen R7, R8 und R11 parallelgeschaltet. Somit steigt mit Zunahme der Spannung am Kondensator C4 auch die Spannung am nicht invertierenden Eingang (+) des Operationsverstärkers OP. Zwischen diesem an den Verbindungspunkt P6 der Widerstände R7 und R8 angeschlossenen Eingang und dem invertierenden Eingang (-) liegt ein Glättungskondensator C5 von z.B. 0,1 µF. Ein zwischen die stabilisierte Versorgungsspannung von beispielsweise +22V und Masse eingeschalteter Spannungsteiler R4, R5 legt von seinem Abgriff P7 über den Widerstand R9 eine Spannung von beispielsweise +15V an den Verbindungspunkt P8 und damit an den invertierenden Eingang des Operationsverstärkers OP.

Die mit dem Umlegen des Strömungsschalterkontakts pr beginnende Aufladung der Kondensatoren C2 und C4 über die Reihenschaltung von Widerstand R1 und Diode D1 sowie die beiden Erregerwicklungen GR und SR setzt die Vorspülperiode des Brenners in Gang. Die Dauer dieser Vorspülperiode wird im wesentlichen durch den Kondensator C4 bestimmt. Sobald dessen masseferne Belegung am Verbindungspunkt P3 ein Potential solcher Größe annimmt, daß die Spannung am Abgriff P6 des Spannungsteilers R7, R8, R11 die gleiche Höhe erreicht, wie die Spannung am invertierenden Eingang (-) des Operationsverstärkers, d.h. am Schaltungspunkt P8, liefert der Operationsverstärker OP an seinem Ausgang ein positives Schaltsignal. Dieses gelangt über den Widerstand R10 an die Basis des Transistors T2, der somit durchschaltet und einen Entladestromkreis für den Kondensator C2 über das Sicherheitsrelais SR herstellt. Mit dem Durchschalten des Transistors T2 ist, vgl. Fig. 2, die Vorspülperiode VSP beendet und die Sicherheitsperiode SP beginnt zu laufen. Mit dem Durchschalten des Transistors T2 entlädt sich der Kondensator C2 zugleich über die Reihenschaltung von Diode D2 und Widerstand R3 über das Einschaltrelais GR nach Masse, wodurch das Einschaltrelais GR zum Ansprechen gebracht wird. Während das bistabile Sicherheitsrelais SR seine Schaltlage beibehält, schaltet das Einschaltrelais GR seinen Kontakt gr auf den Arbeitskontakt g2 um, so daß nunmehr die Erregerwicklung VG des Gasventils V an die Netzwechselspannung angeschlossen wird und das Gasventil öffnet. Der Haltestrom für das Einschaltrelais GR wird von der über den Widerstand R2 an die Leitung L1 angeschlossenen Diode D3 geliefert und fließt über die Zenerdiode ZD1 und die Wicklung des Relais GR sowie den Transistor T2 nach Masse. Der Strom über die Wicklung des Relais GR wird geglättet durch den Kondensator C3. Der Kondensator C1, von beispielsweise 47 µF, wird dabei auf die Spannung an der Zenerdiode ZD1 aufgeladen.

Mit dem Erscheinen des Ausgangssignals des Operationsverstärkers OP wird nicht nur der Transistor T2, sondern über den Widerstand R14 auch der Transistor T1 durchgeschaltet. Bei fehlender Flamme liegt am Ausgang FO des Flammenfühlers FS eine Spannung von 0V. Bei Durchschaltung des Transistors T1 entsteht am Widerstand R5 ein Spannungsabfall, der den Verbindungspunkt P7 von zuvor etwa +15V auf etwa +6V absenkt. Da der Zündtransformator ZT mit Strom versorgt und das Gasventil V geöffnet ist, kann sich eine Flamme bilden. Die Sicherheitsperiode, innerhalb der eine Flamme entstanden sein muß, wird bestimmt durch die Entladedauer des Kondensators C4 über die Widerstände R7, R8 und R11. Sobald bei fehlender Flamme im Zuge dieser Entladung die Spannung am Verbindungspunkt P6 und damit am nicht invertierenden Eingang des Operationsverstärkers OP diejenige von beispielsweise +6V am invertierenden Eingang (-) unterschreitet, verschwindet das Ausgangssignal des Operationsverstärkers und der Transistor T2 sperrt. Der zuvor von der Leitung L1 über den Widerstand R2, die Diode D3, die Zenerdiode ZD1, das Relais GR und den Transistor T2 nach Masse fließende Strom fließt nach dem Sperren des Transistors T2 nunmehr vom Relais GR über das Sicherheitsrelais SR und den Kondensator C4 nach Masse und schaltet das Sicherheitsrelais SR in seine Sicherheitsstellung um, in welcher der Kontakt sr am Ruhekontakt s1 anliegt. Damit sind wiederum Gasventil, Lüfter und Stromversorgungseinrichtung vom Netz getrennt. Der anfängliche Ausgangszustand ist wieder hergestellt. Eine neue Einschaltung kann nur durch Betätigen der Rückstelltaste RS eingeleitet werden.

Bildet sich hingegen während des Sicherheitsperiode SP eine Flamme, so schaltet der Ausgang FO des Flammenfühlers FS auf eine Spannung von beispielsweise +22V und schaltet über den Widerstand R15 und die Diode D5 den Transistor T3 durch. Damit kann sich der Kondensator C1 von z.B. 22µF über das Flammenrelais FR und den Transistor T3 entladen und das Flammenrelais FR zum Ansprechen bringen. Es wird in seiner Einschaltstellung gehalten durch den Strom, der zuvor über die Zenerdiode ZD1 floß und nunmehr wegen des geringeren Widerstandes über die Reihenschaltung von Flammenrelais FR und Transistor T3 fließt. Mit dem Ansprechen des Flammenrelais FR schaltet sein Kontakt fr vom Ruhekontakt f1 auf den Arbeitskontakt f2. Damit wird der Zündtransformator ZT abgeschaltet. Vom Arbeitskontakt f2 gelangt über die Diode D7 und den Widerstand R12 eine 50Hz Halbwellenspannung an den Verbindungspunkt P4 der beiden Spannungsteilerwiderstände R8 und R11. Diese pulsierende Spannung wird vom Kondensator C5 geglättet und erzeugt am Verbindungspunkt P6 eine gegenüber dem Verbindungspunkt P8 positive Spannung, so daß der Operationsverstärker OP sein Ausgangssignal von beispielsweise +20V aufrechterhält. Der Transistor T2 bleibt solange durchgeschaltet, wie der Flammenfühler FS das Vorhandensein einer Flamme meldet. Gleichzeitig wird der Kondensator C5 dadurch überwacht, daß im Falle seines Fehlens der Ausgang des Operationsverstärkers im 50Hz-Rhythmus umschalten würde was, wie oben erwähnt, eine Abschaltung des Sicherheitsrelais SR in die Sicherheitsstellung zur Folge hätte.

Sollte der Flammenfühler FS vor dem Einschalten oder während der Vorspülperiode das Vorhandensein einer Flamme vortäuschen und ein Ausgangssignal von beispielsweise +20V am Ausgang FO liefern, so könnte der Transistor T1 nicht durchschalten. Die Spannung am Verbindungspunkt P7, welche bei Normalbetrieb, wie erwähnt von +15V auf +6V abfällt, würde nicht absinken. Da dieser Spannungsabfall während der Sicherheitsperiode geschieht, ergäbe sich somit eine Sicherheitsdauer von praktisch Null. Das Flammenrelais FR kann jedoch nicht ansprechen, weil der Transistor T3 durch das Ausgangssignal des Flammenfühlers FS ständig durchgeschaltet ist und sich somit der Kondensator C1 nicht aufladen kann. Der über das Flammenrelais FR und den Transistor T3 fließende Strom reicht zwar zum Halten des Relais, ist aber als Ansprechstrom zu gering. Wenn das Flammenrelais FR nicht umschaltet, erhält der Verbindungspunkt P4 am Spannungsteiler R8, R11 keine pulsierende 50Hz-Spannung. Damit fehlt die bei Normalbetrieb am nicht invertierenden Eingang (+) des Operationsverstärkers OP notwendige positive Spannung gegenüber dem invertierenden Eingang. Da wie zuvor erläutert die Sicherheitsperiode praktisch Null ist, erfolgt nach der Vorspülzeit unmittelbar eine Abschaltung des Sicherheitsrelais SR.

Figur 2 zeigt verschiedene Strom- und Spannungsverläufe bei Normalbetrieb und zwar den Strom I_{GR} durch das Einschaltrelais GR, den Strom I_{SR} im Sicherheitsrelais SR, die Spannung V_{OP} am Ausgang des Operationsverstärkers OP, die Spannung V_{P3} am Schaltungspunkt P3, die Spannung V_{FO} am Ausgang des Flammenfühlers FS, sowie die Einschaltdauer Z des Funkenzünders und V des Gasventils. Wie zuvor erwähnt, durchfließt zunächst ein geringer Haltestrom I_{GR} = I_{SR} die Wicklungen von Einschaltrelais GR und Sicherheitsrelais SR, wobei sich das Sicherheitsrelais bereits in der Einschaltlage befindet. Dieser Strom lädt den Kondensator C2 auf, wodurch die Spannung V_{P2} und mit ihrem die Spannung am Punkt P3 ansteigt. Sobald diese die Spannung am Punkt P8 überschreitet, schaltet der Operationsverstärker durch und liefert vom Zeitpunkt t1 ab ein Ausgangssignal von etwa +20V. Dieses schaltet den Transistor T2 durch, so daß sich der Kondensator C3 über das Einschaltrelais GR entlädt und dieses zum Ansprechen bringt. Die Schaltlage des Sicherheitsrelais SR ändert sich hierbei nicht. Im Zeitpunkt t1 endet die Vorspülperiode VSP und beginnt die Sicherheitsperiode SP.

Nach dem Anziehen des Einschaltrelais GR und der Entladung des Kondensators C3 fällt der Strom I_{GR} auf einen verringerten Haltestrom I_{H} ab.

Entsteht während der Sicherheitsperiode SP eine Flamme, so wird in der zuvor geschilderten Weise das Flammenrelais FR zum Ansprechen gebracht. Es schaltet mit seinem Kontakt fr die Zündfunkenquelle ZT im Zeitpunkt t2 ab. Vom Arbeitskontakt f2 gelangt über die Diode D7 und den Widerstand R12 eine 50Hz Halbwellenspannung an den Verbindungspunkt P4 der beiden Spannungsteilerwiderstände R8 und R11. Diese pulsierende Spannung wird vom Kondensator C5 geglättet und erzeugt am Verbindungspunkt P6 eine gegenüber dem Verbindungspunkt P8 positive Spannung, so daß der Operationsverstärker OP sein Ausgangssignal von beispielsweise +20V aufrechterhält. Der Transistor T2 bleibt solange durchgeschaltet, wie der Flammenfühler FS das Vorhandensein einer Flamme meldet. Damit befindet sich die Anlage im normalen Betriebszustand. Er endet sobald der Thermostatkontakt TH keine Wärme mehr anfordert und öffnet.

Falls keine Flamme entsteht, endet die Sicherheitsperiode SP, sobald im Zeitpunkt t3 die Spannung am Punkt P6 infolge Entladung des Kondensators C4 über die Widerstände R7, R8 und R11 unter die Spannung am Punkt P8 fällt. Damit verschwindet die Ausgangsspannung des Operationsverstärkers OP, so daß der Transistor T2 sperrt und der Haltestrom für das Einschaltrelais GR nunmehr über das Sicherheitsrelais SR fließt. Damit schaltet das Sicherheitsrelais SR in seine Sicherheitsstellung um, in welcher der Kontakt sr am Ruhekontakt s1 anliegt.

Figur 3 zeigt einige Kurvenverläufe für den Fall, daß der Flammenfühler bereits vor dem Einschalten des Gasventils oder während der Vorspülperiode das Vorhandensein einer Flamme vortäuscht und ein Ausgangssignal V_{FO} liefert. Die Ströme I_{GR} und I_{SR} durch das Einschaltrelais GR und das Flammenrelais SR haben wiederum einen Wert, der nicht ausreicht, um das Flammenrelais zum Ansprechen zu bringen. Die Spannung am Punkt P3 steigt wiederum mit der Aufladung der Kondensatoren C2 und C4 an und erreicht im Zeitpunkt t1 den zum Durchschalten des Operationsverstärkers OP erforderlichen Wert. In der geschilderten Weise wird der Kondensator C2 über das Einschaltrelais GR entladen und bringt dieses zum Ansprechen. Da der Transistor T1 wegen des Ausgangssignals des Flammenfühlers FS gesperrt bleibt, fällt die Spannung am Schaltungspunkt P7 nicht ab. Wie zuvor erläutert steigt während der Vorspülzeit VSP die Spannung am Schaltungspunkt P6 an, so daß die für die Schaltlage des Operationsverstärkers maßgebende Spannungsdifferenz V_{P8-P6} verringert wird. Sobald diese Spannungsdifferenz im Zeitpunkt t1 verschwindet und der Operationsverstärker OP durchschaltet, wird der Transistor T2 leitend, und das Einschaltrelais GR zieht wie zuvor beschrieben an. Im Zeitpunkt t4 sperrt der Transistor T2 wieder, weil die Spannungsdifferenz V_{P8-P6} infolge Entladung des Kondensators C4 nach kurzzeitigem Überschreiten der Null-Linie wieder negative Werte annimmt und damit der Operationsverstärker OP sein Ausgangssignal beendet. Mit dem Sperren des Transistors T2 im Zeitpunkt t4 fließt der Haltestrom für das Einschaltrelais GR nunmehr über das Sicherheitsrelais SR und schaltet dieses in die Sperrlage um. Im Zeitpunkt t5 erfolgt somit die endgültige Sicherheitsabschaltung des Steuergeräts, womit beide Relais SR und GR stromlos werden und auch die Ausgangsspannung V_{FO} des Flammenfühlers FS verschwindet.

Der Kondensator C5 ist wichtig. Ohne ihn wäre die Zeit, in welcher die Spannung am Punkt P6 höher ist als am Punkt P8, und damit die Zeit, in welcher der Transistor T2 leitend ist, zu kurz, um das Einschaltrelais GR zum Ansprechen zu bringen.

Mit dem Kondensator entsteht jedoch, wie der Kurvenverlauf V_{P8-P6} zeigt, ein Überschwingen für die Dauer von t1 bis t4. Grund hierfür ist ein RC-Glied zweiter Ordnung bestehend aus R1, C2 + C4, (R7/R8) + R9, C5. Die durch den Widerstand R1 und die Diode D1 erzeugte 50Hz Halbwellenspannung wirkt für dieses RC-Glied zweiter Ordnung wie ein Einheitssprung, welcher das genannte Überschwingen zur Folge hat.

## Patentansprüche

1. Eine aus einer Wechselspannungsquelle, vorzugsweise der Netzwechselspannung, gespeiste Steuerschaltung für einen über ein Magnetventil mit Gas versorgten, einen elektrischen Funkenzünder, sowie einen Flammenfühler aufweisenden Gasbrenner, wobei
a) ein erster Ladekondensator (C2) über eine Gleichrichterdiode (D1) und die Reihenschaltung der Erregerwicklung eines Einschaltrelais (GR) für das Magnetventil (V) und eines bistabilen Sicherheitsrelais (SR) aus der Wechselspannungsquelle (L, N) aufladbar ist, ohne dabei die Relais zum Ansprechen zu bringen;
b) von einem ersten Verbindungspunkt (P1) der beiden Erregerwicklungen (GR, SR) ein erster elektronischer Schalter (T2) nach Masse (N) geschaltet ist;
c) beim Erreichen eines vorgegebenen Wertes der Spannung am ersten Ladekondensator (C2) der erste elektronische Schalter (T2) durchschaltet und das Einschaltrelais (GR) zum Ansprechen bringt;
d) beim Ablauf einer durch eine Verzögerungsschaltung (C4, R7, R8, OP) bestimmten Sicherheitsperiode der erste elektronische Schalter (T2) wieder sperrt;
e) die Verzögerungsschaltung einen aus dem ersten Ladekondensator (C2) aufladbaren zweiten Ladekondensator (C4) geringerer Kapazität sowie einen Operationsverstärker (OP) aufweist, dessen einem Eingang (-) ein vorgegebenes Potential zugeführt ist und dessen anderer Eingang (+) an den zweiten Ladekondensator (C4) angeschlossen ist; und
f) ein zweiter elektronischer Schalter (T1) mit einer seiner Elektroden an einen beim Feststellen einer Flamme eine Spannung liefernden Ausgang (FO) des Flammenfühlers (FS) angeschlossen ist;
**dadurch gekennzeichnet,** daß
g) der Ausgang (FO) des Flammenfühlers (FS) ferner an die Steuerelektrode eines mit einem Flammenrelais (FR) in Reihe geschalteten dritten elektronischen Schalters (T3) angeschlossen ist;
h) die Schaltstrecke des zweiten elektronischen Schalters (T1) zwischen eine Gleichspannungsquelle (+22V) und den Ausgang (FO) des Flammenfühlers (FS) eingeschaltet ist;
i) die Steuerelektroden des ersten und des zweiten elektronischen Schalters (T2, T1) jeweils mit dem Ausgang des Operationsverstärkers (OP) in Verbindung stehen;
j) zwischen die beiden Eingänge (+, -) des Operationsverstärkers (OP) ein Siebkondensator (C5) eingeschaltet ist;
k) der Arbeitskontakt (fr, f2) des Flammenrelais (FR) über einen Gleichrichter (D7) zwischen die Wechselspannungsquelle und den anderen Eingang (+) des Operationsverstärkers eingeschaltet ist; und
l) der Ruhekontakt (fr, f1) des Flammenrelais (FR) den Funkenzünder (ZT) mit der Wechselspannungsquelle verbindet.

2. Schaltungsanordnung nach Anspruch 1, **dadurch gekennzeichnet,** daß der Reihenschaltung von drittem elektronischen Schalter (T3) und Flammenrelais (FR) ein Kondensator (C1) und eine Zenerdiode (ZD1) parallelgeschaltet sind.

3. Schaltungsanordnung nach Anspruch 1 oder 2, **dadurch gekennzeichnet,** daß vom anderen Eingang (+) des Operationsverstärkers (OP) ein Spannungsteiler (R8, R11) nach Masse geschaltet und dessen Abgriff (P4) über einen Widerstand (R12) und den Gleichrichter (D7) an den Arbeitskontakt (f2) des Flammenrelais (FR) angeschlossen ist.

4. Schaltungsanordnung nach einem der Ansprüche 1 bis 3, **dadurch gekennzeichnet,** daß die Steuerelektroden von erstem (T2) und zweitem (T1) elektronischen Schalter über je einen Widerstand (R18, R14) an den Ausgang des Operationsverstärkers (OP) angeschlossen sind.

5. Schaltungsanordnung nach einem der Ansprüche 1 bis 4, **dadurch gekennzeichnet,** daß der Reihenschaltung von erstem Ladekondensator (C2), einer Diode (D9) und Sicherheitsrelais (SR) ein Rückstelltaster (RS) parallelgeschaltet ist.

6. Schaltungsanordnung nach einem der Ansprüche 1 bis 5, **dadurch gekennzeichnet,** daß
a) die Parallelschaltung eines Lüftermotors (LM) und eines Luftstromrelais (AR) über den Ruhekontakt (pr, p1) eines Luftstromschalters (PR) an den Arbeitskontakt (sr, s2) des Sicherheitsrelais (SR) angeschlossen ist;
b) der Kontaktarm (pr) des Luftstromschalters (PR) über einen Arbeitskontakt (ar, a2) des Luftstromrelais (AR) mit seinem Ruhekontakt (p1) verbunden ist;
c) der Arbeitskontakt (p2) des Luftstromschalters (PR) am Umschaltkontakt (gr) des Einschaltrelais (GR) liegt.

## Claims

1. A control circuit supplied from an A.C. source, preferably the mains A.C., and for controlling a gas burner which is supplied with gas via a solenoid valve and which comprises an electrical spark igniter and a flame sensor, whereat
a) a first charging capacitor (C2) is chargeable from an A.C. source (L, N) via a rectifier diode (D1) and a series circuit comprising the energizing coil of a switch-on relay (GR) for the solenoid valve (V) and a bistable safety relay (SR), without the relays pulling in;
b) a first electronic switch (T2) is connected from a first junction (P1) between the two energizing coils (GR, SR) to ground (N);
c) the first electronic switch (T2) is rendered conducting and pulls in the switch-on relay (GR) when a predetermined value of the voltage across the first charging capacitor (C1) is reached;
d) the first electronic switch (T2) is rendered non-conducting at the end of a safety period determined by a delay circuit (C4, R7, R8, OP);
e) the delay circuit comprises a second charging capacitor (C4) of smaller capacity which is chargeable from the first charging capacitor (C2) and further comprises an operational amplifier (OP), whose one input (-) is supplied with a predetermined voltage potential and whose other input (+) is connected to the second charging capacitor (C4); and
f) a second electronic switch (T1) is with one of its electrodes connected to an output (FO) of the flame sensor (FS), which output delivers a voltage upon the flame sensor observing the existence of a flame;
**characterized in that**
g) the output (FO) of the flame sensor (FS) furthermore is connected to the control electrode of a third electronic switch (T3) which is connected in series with a flame relay (FR);
h) the switching path of the second electronic switch (T1) is connected between a D.C. source (+22V) and the output (FO) of the flame sensor (FS);
i) the control electrodes of the first and the second electronic switches (T2, T1) are each connected to the output of the operational amplifier (OP);
j) a filtering capacitor (C5) is connected between the two inputs (+, -) of the operational amplifier (OP);
k) the normally open contact (fr, f2) of the flame relay (FR) is connected via a rectifier (D7) between the A.C. source and the other input (+) of the operational amplifier; and
l) the normally closed contact (fr, f1) of the flame relay (FR) connects the spark igniter (ZT) to the A.C. source.

2. Circuit according to claim 1, **characterized in that** a capacitor (C1) and a zener diode (ZD1) are connected in parallel to the series circuit comprising the third electronic switch (T3) and the flame relay (FR).

3. Circuit according to claim 1 or 2, **characterized in that** a voltage divider (R8, R11) is connected from the other input (+) of the operational amplifier (OP) to ground, and the tap (P4) of the voltage divider is connected to the normally open contact (f2) of the flame relay (FR) via a resistor (R12) and said rectifier (D7).

4. Circuit according to one of the claims 1 to 3,
**characterized in that** the control electrodes of the first (T2) and the second (T1) electronic switches are each connected via a resistor (R18, R14) to the output of the operational amplifier (OP).

5. Circuit according to one of the claims 1 to 4,
**characterized in that** a reset key switch (RS) is connected in parallel to the series circuit comprising the first charging capacitor (C2), a diode (D9) and the safety relay (SR).

6. Circuit according to one of the claims 1 to 5,
**characterized in that**
a) the parallel circuit comprising the fan motor (LM) and a airflow relay (AR) is connected to the normally open contact (sr, s2) of the safety relay (SR) via the normally closed contact (pr, p1) of an airflow switch (PR);
b) the moving contact (pr) of the airflow switch (PR) is connected to its normally closed contact (p1) via a normally open contact (ar, a2) of the airflow relay (AR);
c) the normally open contact (p2) of the airflow switch (PR) is connected to the switch-over contact (gr) of the switch-on relay (GR).

## Revendications

1. Un circuit de commande, alimenté à partir d'une source de tension alternative, de préférence la tension alternative du réseau , pour un brûleur à gaz, alimenté en gaz par l'intermédiaire d'une électrovanne, présentant un allumeur à étincelles électrique , ainsi qu'une sonde de flamme, dans lequel :
a) un premier condensateur de charge (C2) est susceptible d'être chargé, par l'intermédiaire d'une diode redresseuse (D1) et du circuit en série du bobinage excitateur d'un relais de mise en service (GR) , destiné à l'électrovanne V et d'un relais de sécurité bistable (SR), depuis la source de tension alternative ( L, N) , sans devoir alors faire réagir les relais ;
b) un premier interrupteur électronique (T2) est branché à la masse (N) depuis un premier point de liaison (P1) des deux bobinages excitateurs (GR, SR) ;
c) le premier interrupteur électronique (T2) devient traversant lorsqu'est atteinte une valeur prédéterminée de la tension au premier condensateur de charge (C2) et fait réagir le relais de mise en circuit (GR);
d) le premier interrupteur électronique (T2) redevient bloqué lors de l'écoulement d'une période de sécurité déterminée par un circuit temporisateur (C4, R7, R8, OP);
e) le circuit temporisateur présente un deuxième condensateur de charge (C4) susceptible d'être chargé à partir du premier condensateur de charge (C2) ainsi qu'un amplificateur opérationnel (OP) , à une entrée (-) duquel est amené un potentiel prédéterminé et dont l'autre entrée (+) est raccordée au deuxième condensateur de charge (C4); et
f) un deuxième interrupteur électronique (T1) est raccordé avec une de ses électrodes à une sortie (FO) de la sonde de flamme (FS), délivrant une tension lorsque est détectée une flamme;
caractérisé en ce que
g) la sortie (FO) de la sonde de flamme (FS) est en outre raccordée à l'électrode de commande d'un troisième interrupteur électronique (T3) mis en circuit en série avec un relais de flamme (FR);
h) le tronçon de circuit du deuxième interrupteur électronique (T1) est mis en service entre une source de tension continue ( + 22 V) et la sortie (FO) de la sonde de flamme (FS);
i ) les électrodes de commande du premier et du deuxième interrupteurs électronique (T1, T2) sont chacune reliées avec la sortie de l'amplificateur opérationnel (OP);
j) un condensateur de filtrage (C5) est mis en service entre les deux entrées (+ , - ) de l'amplificateur opérationnel (OP);
k) le contact de travail (fr, f2) du relais de flamme (FR) est mis en service, par l'intermédiaire d'un redresseur (D7) entre la source de tension alternative et l'autre entrée (+) de l'amplificateur opérationnel ; et
l) le contact repos (fr, f1) du relais de flamme (FR) relie l'allumeur à étincelles (ZT) à la source de tension alternative .

2. Agencement de circuit selon la revendication 1, caractérisé en ce qu'un condensateur (C1) et une diode Zener (ZD1) sont mis en circuit en parallèle au montage en série du troisième interrupteur électronique (T3) et du relais de flamme (FR).

3. Agencement de circuit selon la revendication 1 ou 2, caractérisé en ce que , depuis l'autre entrée (+) de l'amplificateur opérationnel (OP), un diviseur de tension (R8, R11) est branché à la masse et sa sortie (P4) est raccordée, par l'intermédiaire d'une résistance (R12) et du redresseur (D7), au contact de travail (F2) du relais de flamme .

4. Agencement de circuit selon l'une des revendications 1 à 5 , caractérisé en ce que les électrodes de commande du premier (T2) et du deuxième (T1) interrupteurs électroniques sont raccordées chacune par l'intermédiaire d'une résistance (R18), (R14) à la sortie de l'amplificateur opérationnel (OP).

5. Agencement de circuit selon l'une des revendications 1 à 4 , caractérisé en ce qu'une touche de rappel à l'état initial (RS) est mise en circuit en parallèle au montage en série du premier condensateur de charge (C2), d'une diode (D9) et du relais de sécurité (SR).

6. Agencement de circuit selon l'une des revendications 1 à 5 , caractérisé en ce que
a) le branchement parallèle d'un moteur de ventilateur (LM) et d'un relais de débit d'air (AR) est raccordé, par l'intermédiaire du contact de repos (pr, p1) d'un interrupteur de débit d'air (PR) au contact de travail (sr, s2) du relais de sécurité (SR);
b) le bras de contact (pr) de l'interrupteur de débit d'air (PR) est relié à son contact de repos (p1) par l'intermédiaire d'un contact de travail (ar, ar2) du relais de débit d'air (AR);
c) le contact de travail (p2) de l'interrupteur de débit d'air (PR) est raccordé au contact de commutation (gr) du relais de mise en service (GR).
